# FASCICULE DE BREVET EUROPEEN

(11) **EP 0 394 810 B1**
(45) Date de publication et mention de la délivrance du brevet: **13.10.1993**
(21) Numéro de dépôt: 90107237.1
(22) Date de dépôt: 17.04.1990
(51) Int. Cl.: D06M 23/02, D06M 13/00

(54) **Procédé de parfumage**
Verfahren zum Parfümieren
Process of scenting

(30) Priorité: 27.04.1989 CH 1606/89
(43) Date de publication de la demande: 31.10.1990
(73) Titulaire: FIRMENICH SA, CH-1211 Genève 8 (CH)
(72) Inventeur: Morris, Anthony Francis, CH-1261 Gingins (CH); Escher, Sina Dorothea, CH-1232 Confignon (CH)
(74) Mandataire: Salvadori, Giuseppe

(56) Documents cités:
- DE-A- 2 731 318
- US-A- 4 073 996
- Food Cosmet Toxicol. vol 12,1974,page 931,939 Opdyke Monographs on fragrance raw materials,Res. Inst. Fragrance Mater.,Inc. Englewood Cliffs; N.J.

## Description

La présente invention se rapporte à un procédé pour améliorer le rendement du transfert d'une composition parfumante entre un élément poreux ou fibreux flexible, comportant ladite composition et au moins un agent de conditionnement textile, et un tissu en coton, afin d'augmenter la quantité de ladite composition parfumante déposée sur ledit tissu en coton, lors du séchage de ce tissu dans une enceinte fermée et chauffée, en présence dudit élément.

De nombreuses publications font état des avantages résultant de l'emploi d'articles de conditionnement de textiles lors du séchage desdits textiles, plutôt que pendant le lavage de ces textiles. Lesdits articles sont généralement constitués par un élément ou substrat absorbant portant au moins un agent de conditionnement textile dont l'action est du type adoucissant, parfumant, anti-rétrécissement, bactéricide ou autre. Parmi ces publications on peut citer les brevets US-A-3'686'025 US-A-3'956'556, US-A-4'073'996, US-A-4'237'155, US-A-4'808'086 et US-A-4'818'556, incorpores dans la présente demande par référence. Le brevet US-A-4'073'996 de Bedenk et Sagel, par exemple, décrit un article du type susmentionné constitué essentiellement par un substrat comportant un mélange d'un agent adoucissant organique avec une argile de smectite. Bedenk et Sagel citent également, en détail, d'autres types d'additifs pouvant être ajoutés audit mélange, notamment des ingrédients parfumants. Ces auteurs font cependant remarquer qu'il est très difficile d'obtenir un transfert optimum des compositions parfumantes comportées dans le substrat entre ce dernier et le textile traité pendant son séchage, en raison des problèmes relatifs à une substantivité souvent faible dudit textile et à la grande volatilité de la plupart des ingrédients parfumants préférés dans ce type d'application. Par ailleurs, ils constatent que la présence de l'argile de smectite dans le mélange comporté par l'article de conditionnement faisant l'objet de leur invention permet d'améliorer ledit transfert de l'ingrédient parfumant, par rapport aux articles de conditionnement décrits dans l'état de la technique.

Or, nous avons maintenant découvert, de façon inattendue, que le rendement du transfert d'une composition parfumante, portée par un substrat du type décrit dans le brevet US-A-4'073'996, entre ce substrat et un tissu en coton, lors du séchage de ce dernier dans les conditions susmentionnées, était nettement amélioré et que la quantité de composition déposée sur ledit tissu se trouvait fortement augmentée, lorsqu'un type particulier d'ingrédient parfumant était utilisé dans ladite composition parfumante, en combinaison avec un mélange d'abiétates de méthyle. Les abiétates de méthyle sont des esters méthyliques de l'acide abiétique représentés par la formule
pouvant avoir une ou deux doubles liaisons dans les positions indiquées par les lignes pointillées. Ces composés possèdent des propriétés de fixateur bien connues en parfumerie [voir S. Arctander, Perfume and Flavor Chemicals, réfs. 1570 et 1892, S. Arctander, Montclair, N.J., USA] et on aurait pu s'attendre à ce que leur combinaison avec un ingrédient parfumant dans une composition parfumante déposée sur un support constitué par un élément poreux flexible ou fibreux adapté au conditionnement de textiles lors de leur séchage dans les conditions susmentionnées, rende le transfert de ladite composition parfumante entre ledit élément et un tissu en coton, et le dépôt de la composition sur ce tissu en coton, moins efficace que lorsque cette composition ne contient pas lesdits abiétates. Or, on observe exactement l'effet contraire, c'est-à-dire la présence des abiétates de méthyle dans ladite composition facilite le transfert de celle-ci.

Un objet de la présente invention est donc de fournir un procédé pour améliorer le rendement du transfert d'une composition parfumante entre un élément poreux ou fibreux flexible, comportant ladite composition et au moins un agent de conditionnement textile, et un tissu en coton, afin d'augmenter la quantité de ladite composition parfumante déposée sur ledit tissu en coton, lors du séchage dans une enceinte fermée et chauffée de ce tissu en présence dudit élément, caractérisé en ce que ladite composition parfumante contient un mélange d'abiétates de méthyle de formule
pouvant avoir une ou deux doubles liaisons dans les positions indiquées par les lignes pointillées, en combinaison avec au moins un ingrédient parfumant actif de formule
pouvant avoir une double liaison dans la position indiquée par la ligne pointillée, et dans laquelle la ligne ondulée définit une liaison C-C de configuration E ou Z lorsque la liaison dans la position indiquée par la ligne pointillée est double, et chacun des symboles R¹ et R², identiques ou différents, représente un reste alkyle inférieur de C₁ à C₃.

Par mélange d'abiétates de méthyle, on comprend ici tout mélange de deux ou plusieurs composés de formule (I). Pour des raisons pratiques, on préfère utiliser le mélange des esters de ce type commercialisé sous le nom d'ABALYN (origine : Hercules Powder Co., USA) ou HERCOLYN D (marque enregistrée; origine : Hercules Powder Co., USA).

Selon un mode d'exécution préférentiel de l'invention, on utilise en tant qu'ingrédient parfumant de formule (II) l'acétate de méthyl-3-oxo-2-pentylcyclopentane, également désigné sous le nom de dihydrojasmonate de méthyle, et connu commercialement sous le nom d'HEDIONE (marque enregistrée, Firmenich SA, Genève).

Selon la présente invention, on peut utiliser en tant qu'élément poreux ou fibreux flexible, tout élément constitué d'une matière capable d'absorber ladite composition parfumante et l'agent de conditionnement textile, et de les libérer lors du séchage des textiles en coton que l'on veut traiter au moyen dudit élément. C'est ainsi que des matières appropriées à ce but incluent le papier et les tissus naturels ou synthétiques, tissés ou non tissés. Le lecteur est invité à se référer aux brevets américains précités pour une discussion détaillée des matières pouvant constituer le substrat poreux flexible pour la mise en oeuvre du procédé selon la présente invention, et qui constitue également un objet de cette invention.

Selon un mode d'exécution préférentiel de l'invention, l'élément poreux ou fibreux flexible est constitué par une feuille en rayon (cellulose régénérée) munie de perforations permettant d'éviter le blocage du système de sortie de l'air de l'enceinte fermée dans laquelle s'effectue l'opération de séchage du textile en coton, en présence dudit élément. Le brevet US-A-3'944'694 décrit un article de conditionnement de textiles comprenant un élément flexible de ce type, et on fait ici référence aux informations contenues dans ce brevet.

En tant qu'agent de conditionnement textile, on utilisera de préférence un agent adoucissant, de type non-ionique ou cationique, ou un mélange d'agents adoucissants de ces deux types. On peut également utiliser d'autres additifs tels que fumigènes, lubrifiants, fongicides et agents anti-rétrécissement. Les brevets américains déja mentionnés, auxquels on fait ici référence, décrivent en détail le type d'additif pouvant être utilisé en tant qu'agent de conditionnement textile selon l'invention.

Selon l'invention, la composition parfumante contenant un mélange d'abiétates de méthyle de formule (I) et au moins un composé de formule (II) en tant qu'ingrédient parfumant actif peut être fixée sur l'élément poreux ou fibreux flexible, par exemple, par imprégnation. On utilisera, de préférence, un élément préparé au préalable pour l'emploi en tant qu'article de conditionnement de textiles lors de leur séchage dans une enceinte fermée et chauffée, à savoir un élément comportant déjà le ou les agents de conditionnement du type adoucissant, fongicide, etc. De nombreux articles de ce type sont disponibles sur le marché et on citera, en particulier, les tissus commercialisés par Procter & Gamble (Cincinnati, Ohio, USA) sous le nom de BOUNCE (nom commercial de Procter & Gamble, USA) et décrits dans les brevets américains susmentionnés.

Il est clair que la composition parfumante peut contenir un ou plusieurs composés de formule (II) en tant qu'ingrédients actifs, à l'état pur ou dissous dans des solvants couramment utilisés en parfumerie, ou encore en mélange avec d'autres ingrédients parfumants d'usage courant. Ces derniers peuvent être d'origine naturelle ou synthétique et de nature diverse. A titre d'exemple on peut citer les ingrédients décrits par S. Arctander dans Perfume and Flavor Chemicals, Montclair, N.J., USA. Une description plus détaillée de ces ingrédients est ici superflue, l'homme du métier étant à même de les choisir en fonction de l'effet parfumant désiré.

La présente invention sera maintenant décrite de façon plus détaillée à l'aide de l'exemple suivant. Ce dernier ne doit cependant pas être interprété de façon limitative. En particulier, il va de soi que toutes les variantes d'exécution de l'invention qui peuvent résulter d'une combinaison des informations ci-contenues et de celles contenues dans les brevets américains précités et auxquels on se réfère ici doivent être considérées comme des variantes de la présente invention à la portée des revendications ci-attachées. On incluera particulièrement, dans ce type de variantes, celles qui résultent de l'usage des différentes matières décrites pour l'élément poreux ou fibreux flexible, de l'usage de l'un ou plusieurs des agents de conditionnement cités, et des différentes possibilités de fixation de ces derniers sur ledit élément, à savoir par imprégnation ou par dépôt en couche superficielle.

### Exemple

Deux solutions A et B ont été préparées avec les ingrédients suivants :

| Ingrédients (% en poids) | Solution A | Solution B |
|---|---|---|
| HEDIONE (marque enregistrée)* | 80 | 80 |
| HERCOLYN D (marque enregistrée)** | 20 | -- |
| Benzoate de benzyle | -- | 20 |

| | | |
|---|---|---|
| * acétate de méthyl-3-oxo-2-pentylcyclopentane; origine : Firmenich SA, Genève | | |
| * * mélange d'esters méthyliques hydrogénés d'acides rosiniques; origine : Hercules Powder Co., USA | | |

On a ensuite imprégné deux feuilles de "Bounce unscented" (produit commercial, Procter & Gamble, USA), l'une avec 1 ml de solution A et l'autre, avec 1 ml de solution B. On a gardé ces deux feuilles au repos, chacune enveloppée dans une feuille d'aluminium, pendant au moins 24 h.

Deux gros linges de bain en coton, d'environ 450 g de poids chacun, obtenus sur le marché, ont été lavés dans deux machines automatiques séparées avec du détergent en poudre non parfumé, et ensuite rincés et essorés, exactement dans les mêmes conditions de température et de cycle de lavage. Ils ont ensuite été séchés dans deux séchoirs automatiques, dans des conditions de température standard et pendant le même intervalle de temps, en présence de l'une des feuilles de Bounce contenant la solution A ou B comme décrit ci-dessus.

Après leur séchage, ils ont été immédiatement évalués à l'aveugle, pour l'intensité de l'odeur exhalée, par un panel de huit experts parfumeurs. Sept des huit parfumeurs ont choisi le linge ayant été séché en présence de la feuille de Bounce imprégnée avec la solution A, ayant trouvé que l'intensité de l'odeur exhalée par ce linge était nettement supérieure à celle du linge séché en présence de la feuille de Bounce imprégnée avec la solution B. Le huitième parfumeur a préféré ce dernier linge pour la qualité de la note odorante qu'il développait.

Ces résultats montrent que la quantité d'Hédione (marque enregistrée, Firmenich SA, Genève) transférée de la feuille de Bounce sur le linge en coton est supérieure lorsque cette feuille est imprégnée d'un mélange d'Hédione (marque enregistrée, Firmenich SA, Genève) avec Hercolyn (marque enregistrée) D. Cet effet n'est pas observé lorsque l'Hédione (marque enregistrée, Firmenich SA, Genève) est combinée avec un autre fixateur bien connu, à savoir, le benzoate de benzyle.

Des résultats semblables ont été obtenus lorsque, par exemple, on a utilisé une solution parfumante contenant de l'Hédione (marque enregistrée, Firmenich SA, Genève) et un autre fixateur, le salicylate de benzyle, dans les mêmes concentrations relatives que pour les solutions A et B. De nouveau, le linge traité avec le Bounce imprégné de la solution A exhalait une odeur plus intense que celui qui avait été séché en présence de la feuille de Bounce imprégnée du mélange d'Hédione (marque enregistrée, Firmenich SA, Genève) et salicylate de benzyle.

Par ailleurs, des essais comparatifs du même type ont été effectués avec des compositions parfumantes contenant de l'Hédione (marque enregistrée, Firmenich SA, Genève) en mélange avec d'autres ingrédients parfumants, et l'un ou l'autre des fixateurs susmentionnés. A chaque fois, le linge traité avec une feuille de Bounce imprégnée de la composition contenant l'Hercolyn (marque enregistrée) D en tant que fixateur, exhalait une odeur plus intense que les autres linges séchés en présence de feuilles de Bounce portant des compositions contenant d'autres fixateurs que les abiétates de méthyle.

## Revendications

1. Procédé pour améliorer le rendement du transfert d'une composition parfumante entre un élément poreux ou fibreux flexible, comportant ladite composition et au moins un agent de conditionnement textile, et un tissu en coton, afin d'augmenter la quantité de ladite composition parfumante déposée sur ledit tissu en coton, lors du séchage dans une enceinte fermée et chauffée de ce tissu en présence dudit élément, caractérisé en ce que ladite composition parfumante contient un mélange d'abiétates de méthyle de formule pouvant avoir une ou deux doubles liaisons dans les positions indiquées par les lignes pointillées, en combinaison avec au moins un ingrédient parfumant actif de formule pouvant avoir une double liaison dans la position indiquée par la ligne pointillée, et dans laquelle la ligne ondulée définit une liaison C-C de configuration E ou Z lorsque la liaison dans la position indiquée par la ligne pointillée est double, et chacun des symboles R¹ et R², identiques ou différents, représente un reste alkyle inférieur de C₁ à C₃.

2. Procédé selon la revendication 1, caractérisé en ce que le composé de formule (II) est l'acétate de méthyl-3-oxo-2-pentylcyclopentane.

3. Procédé selon l'une des revendications 1 ou 2, caractérisé en ce que ledit ingrédient parfumant est en mélange avec d'autres coingrédients parfumants.

4. Procédé selon l'une des revendications 1 à 3, caractérisé en ce que ledit élément poreux ou fibreux flexible est une feuille en cellulose régénérée munie de perforations.

5. Procédé selon l'une des revendications 1 à 4, caractérisé en ce que l'agent de conditionnement textile est un agent adoucissant.

6. Procédé selon la revendication 5, caractérisé en ce que l'agent adoucissant est du type non-ionique ou cationique, ou un mélange d'adoucissants de ces deux types.

7. Elément poreux ou fibreux flexible pour la mise en oeuvre du procédé selon la revendication 1, comportant une composition parfumante et au moins un agent de conditionnement textile, caractérisé en ce que la composition parfumante contient un mélange d'abiétates de méthyle de formule (I), en combinaison avec au moins un ingrédient parfumant actif de formule (II), les formules (I) et (II) étant définies à la revendication 1.

8. Elément selon la revendication 7, caractérisé en ce que le composé de formule (II) est l'acétate de méthyl-3-oxo-2-pentylcyclopentane.

9. Elément selon la revendication 7 ou 8, caractérisé en ce que ledit ingrédient parfumant est en mélange avec d'autres coingrédients parfumants.

10. Elément selon l'une des revendications 7 à 9, caractérisé en ce qu'il est en cellulose régénérée et présente la forme d'une feuille munie de perforations.

11. Elément selon l'une des revendications 7 à 10, caractérisé en ce que l'agent de conditionnement textile est un agent adoucissant.

12. Elément selon la revendication 11, caractérisé en ce que l'agent adoucissant est du type non-ionique ou cationique, ou un mélange d'adoucissants de ces deux types.

## Claims

1. Process to enhance the efficiency of the transfer of a perfuming composition between a flexible porous or fibrous element, which comprises said perfuming composition and at least one fabric conditioning agent, and a cotton fabric, so as to increase the amount of said perfuming composition which is deposited on said cotton fabric when the latter is dried in a closed vessel and in the presence of said flexible porous or fibrous element, characterized in that said perfuming composition contains a mixture of methyl abietates of formula which can have one or two double bonds in the positions indicated by the dotted lines, in combination with at least one active perfuming ingredient of formula which can have a double bond in the position indicated by the dotted line and wherein the wavy line defines a C-C bond of E or Z configuration when the bond indicated by the dotted line is a double bond, and each of symbols R¹ and R², identical or different, represents a lower alkyl radical of from C₁ to C₃.

2. Process according to claim 1, characterized in that the compound of formula (II) is methyl-3-oxo-2-pentylcyclopentane acetate.

3. Process according to any one of claims 1 or 2, characterized in that said perfuming ingredient is in admixture with other perfuming coingredients.

4. Process according to any one of claims 1 to 3, characterized in that said flexible porous or fibrous element is a regenerated cellulose sheet having perforations.

5. Process according to any one of claims 1 to 4, characterized in that said fabric conditioning agent is a softering agent.

6. Process according to claim 5, characterized in that said softening agent is of the non-ionic or cationic type, or a mixture of softening agents of both these types.

7. Flexible porous or fibrous element for carrying out the process according to claim 1, comprising a perfuming composition and at least one fabric conditioning agent, characterized in that said perfuming composition contains a mixture of methyl abietates of formula (I) in combination with at least one active perfuming ingredient of formula (II), formulae (I) and (II) being defined as in claim 1.

8. Element according to claim 7, characterized in that the compound of formula (II) is methyl-3-oxo-2-pentylcyclopentane acetate.

9. Element according to claim 7 or 8, characterized in that said perfuming ingredient is in admixture with other perfuming co-ingredients.

10. Element according to any of claims 7 to 9, characterized in that it is made of regenerated cellulose and has the form of a sheet having perforations.

11. Element according to any one of claims 7 to 10, characterized in that said fabric conditioning agent is a softening agent.

12. Element according to claim 11, characterized in that said softening agent is of the non-ionic or cationic type, or a mixture of softening agents of both these types.

## Patentansprüche

1. Verfahren zur Erhöhung der Transferausbeute einer Parfümkomposition zwischen einem porösen oder fibrösen biegsamen Element, welches die genannte Komposition und mindestens ein Textilkonditionierungsmittel enthält, und einem Baumwollgewebe, um die Menge, der auf dem Baumwollgewebe abgelagerten obengenannten Parfümkomposition, während des Trocknens dieses Gewebes in Gegenwart des genannten Elements in einem geschlossenen und geheizten Raum, zu erhöhen, dadurch gekennzeichnet, daß die genannte Parfümkomposition eine Mischung von Methyl Abietaten der Formel enthält, welche in den durch die gestrichelten Linien angezeigten Stellungen eine oder zwei Doppelbindungen enthalten kann, in Verbindung mit wenigstens einem parfümierenden aktiven Bestandteil der Formel welche in der durch die gestrichelte Linie angezeigten Stellung eine Doppelbindung enthalten kann und in welcher die Wellenlinie eine C-C Bindung mit E oder Z Konfiguration definiert, wenn die durch die gestrichelte Linie angezeigte Bindung eine Doppelbindung bedeutet, und jedes der Symbole R¹ und R², gleich oder verschieden, einen niederen C₁ bis C₃ Alkylrest darstellt.

2. Verfahren gemäß Anspruch 1, dadurch gekernzeichnet, daß die Verbindung der Formel (II) Methyl 3-oxo-2-pentylcyclopentanacetat ist.

3. Verfahren gemäß einem der Ansprüche 1 oder 2, dadurch gekennzeichnet, daß der genannte parfümierende Bestandteil mit anderen Riechstoffen vermischt ist.

4. Verfahren gemäß einem der Ansprüche 1 bis 3, dadurch gekennzeichnet, daß das poröse oder fibröse biegsame Element ein aus Regeneratzellulose bestehendes Blatt mit Durchlöcherungen ist.

5. Verfahren gemäß einem der Ansprüche 1 bis 4, dadurch gekennzeichnet, daß das Textilkonditionierungsmittel ein Textilweichmacher ist.

6. Verfahren gemäß Anspruch 5, dadurch gekennzeichnet, daß der Textilweichmacher ein nicht-ionischer oder kationischer Textilweichmacher, oder eine Mischung der beiden, ist.

7. Poröses oder fibröses biegsames Element, zur Durchführung des Verfahrens gemäß Anspruch 1, das eine Riechstoffkomposition und mindestens ein Textilkonditionierungsmittel trägt, dadurch gekennzeichnet, daß die Riechstoffkomposition eine Mischung von Methyl Abietaten der Formel (I), zusammen mit mindestens einem parfümierenden aktiven Bestandteil der Formel (II) enthält, wobei die Formeln (I) und (II) in Anspruch 1 definiert sind.

8. Element gemäß Anspruch 7, dadurch gekennzeichnet, daß die Verbindung der Formel (II) Methyl 3-oxo-2-pentylcyclopentanacetat ist.

9. Element gemäß Anspruch 7 oder 8, dadurch gekennzeichnet, daß der genannte parfümierende Bestandteil mit anderen Riechstoffen vermischt ist.

10. Element gemäß einem der Ansprüche 7 bis 9, dadurch gekennzeichnet, daß es aus Regeneratzellulose besteht und in Form eines perforierten Blattes ist.

11. Element gemäß einem der Ansprüche 7 bis 10, dadurch gekennzeichnet, daß das Textilkonditionierungsmittel ein Textilweichmacher ist.

12. Element gemäß Anspruch 11, dadurch gekennzeichnet, daß der Weichmacher ein nicht-ionischer oder kationischer Textilweichmacher, oder eine Mischung der beiden, ist.
